# EUROPÄISCHE PATENTSCHRIFT

(11) **EP 0 421 198 B1**
(45) Veröffentlichungstag und Bekanntmachung des Hinweises auf die Patenterteilung: **21.07.1993**
(21) Anmeldenummer: 90118092.7
(22) Anmeldetag: 20.09.1990
(51) Int. Cl.: E01F 9/00, B65G 59/06

(54) **Einrichtung an einem Fahrzeug zum Aufstellen von Absperrhüten**
Device on a vehicle for placing traffic cones
Dispositif sur un véhicule pour poser des cônes de balisage

(30) Priorität: 03.10.1989 CH 3604/89
(43) Veröffentlichungstag der Anmeldung: 10.04.1991
(73) Patentinhaber: Ehrismann, Alfred, Dipl.-Ing., CH-5200 Windisch (CH)
(72) Erfinder: Ehrismann, Alfred, Dipl.-Ing., CH-5200 Windisch (CH)
(74) Vertreter: Legland, Brynjulv

(56) Entgegenhaltungen:
- EP-A- 0 145 625
- EP-A- 0 226 700
- WO-A-81/03188
- DE-A- 2 747 183
- FR-A- 2 580 008
- GB-A- 2 175 336
- US-A- 3 590 701
- US-A- 3 750 900
- US-A- 3 864 052

## Beschreibung

Die Erfindung betrifft eine Einrichtung an einem Fahrzeug zum Aufstellen von Absperrhüten gemäss dem Oberbegriff des ersten Anspruches.

Absperrhüte werden beispielsweise zum Absperren einer oder mehrerer Fahrbahnen bei Ausbesserungsarbeiten an einer Autobahn verwendet. Das Aufstellen kann dabei sehr zeitraubend sein, wenn die Arbeit beispielsweise im Mähen des Autobahnrandes besteht und schnell vorwärtsschreitet.

Beim Absperren einer Fahrbahn werden die Absperrhüte am Anfang und am Ende der Absperrung dicht nebeneinander aufgestellt, um zu verhindern, dass sie übersehen wird. Diese Arbeit wird vorzugsweise direkt von Hand,ausgeführt. An der Trennung zwischen den Fahrbahnen werden die Absperrhüte dagegen in viel grösseren Abständen aufgestellt, wozu ein Lastwagen benutzt wird.

Im Ausland, vor allem in den USA (Los Angeles), erfolgt oft mehrmals pro Tag eine Aufteilung der Fahrspuren einer Strasse in einen stadteinwärts und einen stadtauswärts führenden Abschnitt. Dies funktioniert so, dass wenn am frühen Morgen der stärkste Verkehr stadteinwärts gerichtet ist, während der stadtauswärts gerichtete Verkehr schwach ist, z.B. zwei von vier Spuren für den Verkehr aus der Stadt heraus für den Verkehr stadteinwärts mittels Absperrhüte umfunktioniert werden. Nach Arbeitsbeginn gleicht sich die Verkehrsmenge in den beiden Fahrtrichtungen aus, so dass jeweils vier Spuren für jede Fahrtrichtung benutzt werden, was den Normalzustand darstellt und durch Einholen der Absperrhüte erreicht wird.

Am Abend, nach Arbeitsschluss, wenn der Verkehr stadtauswärts stark zunimmt, erfolgt eine dritte Verkehrsphase oder umgekehrte Ausrichtung mit zwei einwärts und sechs auswärts führenden Fahrspuren, und am Ende des Feierabendverkehrs findet eine Normalisierung der Autobahn mit gleicher Fahrspurzahl in beiden Richtungen statt. Früh am folgenden Morgen wiederholt sich der Zyklus vom vorangehenden Tag.

Das Aufstellen und Einholen der Absperrhüte erfolgt dann von Hand, wenn keine geeignete Einrichtung für eine maschinelle Ausführung dieser Arbeit zur Verfügung steht. Zum manuellen Aufstellen und Einholen der Absperrhüte fährt das Fahrzeug längs der Kante, z.B. zwischen der zweiten und der dritten stadtauswärts führenden Spur, wobei ein Arbeiter hinten am Fahrzeug die Absperrhüte von der Ladebühne wegnimmt und auf die Fahrbahn abstellt, während ein zweiter Arbeiter das Fahrzeug lenkt. Die Absperrkörper sind auf der Ladebühne aufgestellt und werden dem Arbeiter automatisch oder durch einen zweiten Arbeiter übergeben.

Für den ganzen Vorgang werden somit zwei bis drei Arbeiter benötigt, was mit hohen Kosten verbunden ist.

In EP-A-0 145 625 (Michit) ist eine aufwendige Einrichtung zum Einsammeln und Aufstellen von Absperrhüten beschrieben. Diese Ausführung ist mit dem Nachteil behaftet, dass sie mit sehr hohen Anschaffungskosten verbunden ist. Eine Kosten/ Nutzenanalyse führt automatisch dazu, dass sie wegen der hohen Anschaffungskosten praktisch nur dann rentiert, wenn sie dauernd im Einsatz steht. Sie ist somit nur für ganz grosse Einsatzgebiete geeignet. Diese Einrichtung ist in erster Linie als fahrbare Einheit mit eingebautem Antriebsmotor bzw. als eigenständiges Fahrzeug ausgebildet, kann aber auch von einem Traktor gezogen werden.

Aufgabe der Erfindung ist somit die Schaffung einer Einrichtung der eingangs genannten Art, die das Aufstellen der Absperrhüte derart erleichtert, dass die Arbeit von nur einem Mann ausgeführt werden kann. Dabei soll die Einrichtung nicht als selbständige Einheit, sondern als Zusatz für ein übliches Strassenbearbeitungsfahrzeug ausgebildet sein.

Damit die Anschaffungskosten niedrig gehalten werden, sollen möglichst viele der benötigten Bestandteile aus handelsüblichen Produkten bestehen, die preisgünstig erhältlich sind.

Die Bedienung der Einrichtung bzw. das Aufstellen der Absperrhüte soll normalerweise automatisch, d.h. ohne Eingriff des Fahrers erfolgen, der nur am Anfang und beim Nachfüllen von Absperrhüten an der Einrichtung eingreift.

Ferner ist es wichtig, dass herkömmliche Absperrhüte derart auf die Fahrbahn aufgestellt werden, dass sie sicher stehen bleiben und nicht umkippen.

Diese Aufgabe ist erfindungsgemäss durch die Merkmale im Kennzeichnungsteil des ersten Anspruches gelöst.

Ausführungsbeispiele sind in den abhängigen Ansprüchen umschrieben.

Die beschriebene Ausführung hat sich als zweckmässig, einfach und betriebssicher erwiesen und ermöglicht ein preisgünstiges und schnelles Aufstellen der Absperrhüte. Die Anschaffungskosten der vorliegenden Ausführung betragen nur einen Bruchteil der Kosten der in der EP-A-0 145 625 beschriebenen Ausführung.

Nachfolgend wird ein Ausführungsbeispiel der erfindungsgemässen Einrichtung anhand der Zeichnung näher erläutert. Es zeigen:
- Fig. 1: eine schematische Seitenansicht eines schräg zur Fahrbahn angeordneten Förderbandes für Absperrhüte, mit einem parallel zu ihr verlaufenden Führungsband und zwei auf das Förderband aufgestellten Absperrhüten,
- Fig. 2: eine Schnittansicht in der Richtung der Pfeile II-II in Fig. 1,
- Fig. 3: eine Teilansicht in der Richtung des Pfeiles III in Fig. 1,
- Fig. 4: einen Teilausschnitt aus Fig. 1 in grösserem Massstab,
- Fig. 5: einen Teilausschnitt aus Fig. 1 zur Erläuterung der Wirkungsweise des Schalters, in grösserem Massstab,
- Fig. 6: ein elektrisches Funktionsschaltbild für das Abstellen der Absperrhüte, und
- Fig. 7: eine Schaltvorrichtung.

Fig. 1 zeigt eine Einrichtung zum Aufstellen von Absperrhüten, mit einem ersten Förderband 1 und einem dazu parallel angeordneten Führungsband 2. Die Richtungen A der beiden Bänder 1 und 2 bilden einen Winkel von etwa 60° mit der Fahrbahn 3 in der Fahrtrichtung B einer Strassenmarkierungsmaschine eines Kraftfahrzeuges oder Lastwagens, die nicht dargestellt sind, an der bzw. dem die Einrichtung montiert ist. Die beiden Bänder 1 und 2 bestehen jeweils aus einem Riemen mit einem nach aussen gekehrten Belag mit hoher Reibung und kann z.B. auch aus einem Zahnriemen 4 bzw. 5 bestehen, dessen Zähne nach aussen gerichtet sind und über zwei Walzen 7 und 8 bzw. 9 und 10 laufen. Zwischen den beiden Zahnriemen oder Bändern 4, 5 befindet sich eine Reihe von Absperrhüten 6, die sich an das Förderband 1 anlehnen. Fig. 1 zeigt ferner einen auf die Fahrbahn 3 abgestellten Absperrhut 6. Es sind nur zwei Absperrhüte 6 auf dem Förderband 1 dargestellt, das aber bei einer bestimmten Ausführung etwa dreissig Absperrhüte 6 aufnehmen kann.

Parallel zum Förderband 1 können nicht gezeigte Halterungen für insgesamt weitere hundertzwanzig Absperrhüte vorgesehen werden. Diese Absperrhüte 6 können entweder automatisch oder manuell zugeführt werden, wenn der Vorrat am Förderband 1 zur Neige geht.

Das Förderband 1 wird mit konstanter Geschwindigkeit von einem Motor 20 (Fig. 6 und 7) über die Walze 8 mit einer Drehzahl von etwa 8 U/min. angetrieben, der vorzugsweise ein Gleichstrommotor derjenigen Art ist, welche für den Antrieb von Fensterwischern von Autos verwendet wird. Das Führungsband 2 wird dagegen nur von der Reibung zwischen den Absperrhüten 6 und den beiden Bändern 1 und 2 angetrieben.

Die Absperrhüte 6 herkömmlicher Art sind oben kegelförmig und am Umfang unten mit einer etwa quadratischen Platte 12 (Fig. 5) versehen, damit die Absperrhüte ineinander gestapelt werden können. Da die Kanten 13 der Platte 12 der Absperrhüte 6 im unteren Bereich zwischen den beiden Bändern 1, 2 leicht eingeklemmt sind, können sie nicht herunterrutschen.

Aus Fig. 3 und 4 geht hervor, dass sich beidseits der Walze 8 am unteren Ende des Förderbandes 1 ein Zahnrad 14 bzw. 15 befindet, deren Zähne 16 von der Achse 18 der Welle 19 einen grösseren Abstand aufweisen als derjenige der Zähne 17 des Förderbandes 1 von der gleichen Achse. Die Zahnräder 14 und 15 werden gemeinsam mit der Walze 8 mit einer Drehzahl von etwa 8 U/min angetrieben und ziehen den elastischen Absperrhut 6 bzw. dessen Kante 13 aus dem Reibungssitz zwischen den beiden Bändern 1 und 2, so dass der Absperrhut 6 auf die Fahrbahn 3 hinuntergerissen wird.

Die verwendeten Absperrhüte 6 bestehen normalerweise aus relativ neuen als auch aus älteren, mit Farbspritzer versehenen Exemplaren, deren Umfang dadurch vergrössert wurde. Zudem treten thermische Einflüsse sowie durch die Herstellung bedingte, relativ grosse Unterschiede der Abmessungen innerhalb der Toleranzgrenzen auf. Deshalb ist der Abstand zwischen zwei benachbarten Absperrhüten in einem Stapel auf dem Förderband sehr unregelmässig. Infolgedessen ist es zum Aufstellen bzw. Trennen der Absperrhüte nicht möglich, auf den Abstand zwischen zwei Absperrhüten abzustellen und z.B. einen normalen Stufenmotor oder dergleichen zu verwenden. Ein solcher Motor müsste auf jeden Fall die unterschiedliche Abstände zwischen den Absperrhüten brücksichtigen können.

Deshalb wird die Steuerung der Zufuhr von Absperrhüten 6 auf deren untersten Teil bzw. der quadratischen Platte 12 abgestellt, wie dies im Diagramm in Fig. 6 und 7 gezeigt ist. Das Abstellen der Absperrhüte kann auf verschiedene Art erfolgen, und zwar entweder durch die Betätigung eines Druckknopfes 22 für jeden Absperrhut oder auch vollautomatisch. Bei einem vollautomatischen Betrieb wird ein Motor 20 (Fig. 6) zur Bewegung des Förderbandes 1 und der Zahnräder 14 und 15 von einem automatischen Schalter 23 betätigt, der von einem Zeitrelais gesteuert werden kann. In den beiden Fällen wird der Stromkreis nur dann geschlossen, wenn ein Absperrhut 6 einen Kippschalter 21 eingeschaltet hat. Bei der automatischen Ausführung wird in bestimmten Zeitintervallen ein Absperrhut 6 abgesetzt, die von der Einstellung eines Zeitrelais abhängig sind. Anstelle eines Zeitrelais kann z.B. ein Gerät zum Messen der zurückgelegten Distanz oder Umdrehung des Motors 20 benutzt werden. Wenn eine konstante Geschwindigkeit des Fahrzeuges angenommen wird, bleibt der Abstand zwischen den Absperrhüten bei Verwendung eines Zeitrelais etwa konstant.

Beim Absetzen der Absperrhüte muss die Geschwindigkeit des Fahrzeuges so eingestellt werden, dass sie beim Aufsetzen auf die Fahrbahn nicht umkippen, was insbesondere bei zu hoher, aber auch bei zu niedriger Geschwindigkeit vorkommen kann. Dies bedeutet, dass die Absperrhüte die Fahrbahn mit einer Rücklage erreichen, aber wegen des nach vorne gerichteten Bewegungsmoments sich aufrichten und weder nach vorne noch nach hinten umkippen.

Der Betrieb der Einrichtung erfolgt in der Weise, dass der Fahrer zuerst Absperrhüte auf das Fahrzeug auflädt, und zwar sowohl auf das Förderband als auch auf die Träger für zusätzliche Hüte. Dann schaltet er das Förderband 1 ein, das so lange läuft, bis die Kante 13 am untersten Absperrhut 6 den Kipp- oder Endschalter 21 ausschaltet. In dem Moment stellt das Förderband ab, wenn es nicht automatisch betrieben wird, was erst am Arbeitsort möglich ist. Damit ist die Einrichtung bereit und der Fahrer kann zum Arbeitsort fahren.

Am Anfang des Strassenabschnittes, der mit Abstellhüten zu versehen ist, betätigt er kurz den Druckschalter 22 damit ein Absperrhut 6 abgesetzt wird. In diesem Moment kehrt der Kippschalter 21 in seine Ausgangslage zurück, so dass der Stromkreis zum Motor 20 wieder geschlossen wird, der bis zum Anschlag des folgenden Absperrhut 6 rotiert, der den Schalter 21 ausschaltet. Nun ist der folgende Absperrhut für das Aufsetzen auf die Fahrbahn 3 bereit. In einem passenden Abstand vom letzten Absperrhut 6 betätigt der Fahrer nochmals den Schalter 22, so dass ein weiterer Absperrhut 6 abgestellt wird. Danach wiederholt sich der Vorgang, bis alle Absperrhüte 6 auf dem Förderband 1 abgestellt sind.

Wenn die sich auf dem Förderband 1 befindenden Absperrhüte 6 beinahe oder gänzlich abgestellt sind, hält der Fahrer das Fahrzeug an, geht nach hinten und lädt einen weiteren Stapel auf das Förderband 1. Wenn das Förderband 1 wieder angelassen wird, läuft es bis der erste Absperrhut 6 für das Aufsetzen bereit ist.

Beim Aufsetzen der Absperrhüte 6 greifen die beiden Zahnräder 14 und 15 direkt in die Kante 13 des weichen Absperrhutes 6 ein und reissen ihn mit sich. Bei diesem Vorgang wird eine grosse Presskraft auf den Absperrhut 6 ausgeübt, damit er von den benachbarten Absperrhüten 6 losgerissen wird.

Die Betätigung des Schalters 22 zum Absetzen der Absperrhüte muss nicht unbedingt von Hand erfolgen, da eine Automatisierung sehr einfach ist und z.B. darin bestehen kann, dass ein Kontakt des Kipp- oder Endschalters 21 im Stromkreis eines nicht gezeigten Zeitrelais eingebaut ist. Dieser Kontakt schliesst, wenn der unterste Absperrhut 6 den Endschalter bzw. Kippschalter 21 ausschaltet. Das Zeitrelais kann dann auf eine Dauer von einigen Sekunden oder Minuten eingestellt werden, die nach Bedarf einstellbar sind. Anstelle eines Zeitrelais kann eine Nockenscheibe 24 verwendet werden, die nach einer bestimmten Anzahl Umdrehungen der Fahrzeugräder den Stromkreis für den Motor schliesst, damit dieser das Absetzen des bereitliegenden Absperrhutes bewirkt. Wie bereits erwähnt, wird das Absetzen der Absperrhüte durch den Eingriff der Zahnräder bewirkt.

In der Zeichnung wurde nicht das Fahrzeug dargestellt, auf dem die Einrichtung montiert ist, das normalerweise eine Strassenmarkierungsmaschine oder ein Lastwagen ist. Die Einrichtung ist dabei auf einen Rahmen 29 mit zwei Längsträgern 25 und 26 (Fig. 3) montiert, an welchen die beiden Bänder 1 und 2 befestigt sind. Das Führungsband 2 ist über mindestens zwei weitere Träger 27 und 28 (Fig. 1) mit dem Rahmen 29 verbunden.

Vorangehend wurde darauf hingewiesen, dass die Masse der einzelnen Hüte von derem Zustand sehr stark abhängt. Zudem besteht eine ganze Reihe von Ausführungen mit unterschiedlicher Grösse. Wenn die Abmessungen der Abstützffläche und der Höhe innerhalb von gewissen Grenzen liegen, ist es möglich, bei entsprecheder Einstellung des Abstandes zwischen den beiden Bändern 1 und 2, die Einrichtung für Absperrhüte unterschiedlicher Abmessungen zu verwenden. Wenn aber diese Abweichungen zu gross werden, ist es zweckmässig, die ganze Einrichtung auszuwechseln. Das ist aber relativ einfach, weil der Rahmen an wenigen Montagestelleen montiert ist, und die Steuerung in den beiden Fällen gleich bleibt.

Die mitgeführte Anzahl von Absperrhüten am Fahrzeug variiert naturgemäss mit deren Grösse.

### Überweisungsziffer

- 1: Förderband
- 2: Führungsband
- 3: Fahrbahn
- 4: Zahnriemen (1) o. dgl.
- 5: wie 4
- 6: Absperrhut
- 7,8: Walze
- 9,10: Walze
- 11: Absperrhut (an 3)
- 12: Platte (v.6)
- 13: Kante (v. 12)
- 14,15: Zahnrad (am 1)
- 16: Zähne (v. 14,15)
- 17: Zähne (v. 4)
- 18: Achse
- 19: Welle
- 20: Motor
- 21: Kippschalter
- 22: Druckschalter
- 23: automat. Schalter/Zeitrelais
- 24: Nockenscheibe
- 25: Längsträger (v. Rahmen)
- 26: do.
- 27: Träger (für 2)
- 28: Träger (für 2)
- 29: Rahmen

- A: (Pfeil)
- B: (Fahrtrichtung)

## Patentansprüche

1. Einrichtung an einem Fahrzeug zur stückweisen Abgabe von Absperrhüten vom unteren Ende eines Hutstapels über eine schräg zur Fahrbahn verlaufende Führungsebene und zum Aufstellen der einzelnen Absperrhüte auf die Fahrbahn, dadurch gekennzeichnet, dass die geneigte Führungsebene ein endloses Förderband (1) mit einem ersten, um zwei erste Umlenkwalzen (7,8) angeordneten Zahnriemen (4) einschliesst, von welchen die untere (8) mit einem Antrieb (20) versehen ist, und dass sich der Hutstapel in einem parallel zum Förderband montierten Trägerrahmen mit einem zweiten Zahnriemen (2) befindet, dass die einzelnen Zähne (17) der beiden Zahnriemen (4,2) zur parallelen Führung und zur Halterung der einzelnen Absperrhüte (6) in einem Reibungsgriff stehen, und dass zwei Zahnräder (14, 15) am unteren Ende des Förderbandes (1) zum Lösen des Reibungsgriffes zwischen den einzelnen Absperrhüten und den beiden Zahnriemen (4,2) und zum Aufstellen der einzelnen Absperrhüten (6) auf die Fahrbahn betätigbar sind.

2. Einrichtung nach Anspruch 1, dadurch gekennzeichnet, dass die Neigung der schräg zur Fahrbahn verlaufenden Führungsebene etwa 60° beträgt.

3. Einrichtung nach Anspruch 1 oder 2, dadurch gekennzeichnet, dass der Antrieb aus einem Elektromotor (20) zur Betätigung des ersten Zahnriemens (4) zur Abgabe von Absperrhüten besteht.

4. Einrichtung nach Anspruch 3, dadurch gekennzeichnet, dass der Elektromotor (20) vom Führersitz des Fahrzeuges aus mittels eines Druckknopfes betätigbar ist.

5. Einrichtung nach Anspruch 3, dadurch gekennzeichnet, dass der Elektromotor (20) automatisch mittels eines Zeitrelais betätigbar ist.

6. Einrichtung nach Anspruch 3, dadurch gekennzeichnet, dass der Elektromotor (20) mittels einer Nockenscheibe (24) oder eines Radumdrehungszählers betätigbar ist.

7. Einrichtung nach einem der Ansprüche 1 bis 6, dadurch gekennzeichnet, dass der Abstand zwischen den am Boden aufzustellenden Absperrhüten (6) einstellbar ist.

## Claims

1. Device on a vehicle for removing traffic cones from the lower end of a stack of cones over a guide path inclined to a highway lane and for placing the individual cones on the roadway, characterized in that the inclined guide path comprises an endless conveyor belt (1) including a first toothed belt (4) supported by two rollers (7,8), of which the lower one (8) is provided with a drive (20), and that the stack of cones (6) are located in a support frame parallel to the first toothed (4) belt and is provided with a second toothed belt (2), that the individual teeth (17) of both toothed belts (4,2) are designed for parallel guidance and for holding the individual cones (6) by means of a frictional grip, and that two gears (14,15) at the lower end of the conveyor belt (1) can be operated to release the frictional grip between the individual cones (6) and both toothed belts (4,2) to place the individual cones (6) on the highway lane.

2. Device according to claim 1, characterized in that the inclination angle between the guide path and the highway lane is 60°.

3. Device according to claim 1 or 2, characterized in that the drive consists of an electric motor (20) for the operation of the first toothed belt (4) for dispensing cones.

4. Device according to claim 3, characterized in that the electric motor (20) can be operated from the driver's seat of the vehicle by means of a push-button.

5. Device according to claim 3, characterized in that the electric motor (20) can be operated automatically by means of a time relay.

6. Device according to claim 3, characterized in that the electric motor (20) can be operated by means of a cam disk (24) or a wheel rotation counting means.

7. Device according to one of the claims 1 to 6, characterized in that the distance between the cones (6) on the highway is adjustable.

## Revendications

1. Dispositif équipant un véhicule pour distribuer un à un des cônes de balisage pris de l'extrémité inférieure d'une pile de cônes par l'intermédiaire d'un plan de guidage incliné par rapport à la chaussée et pour disposer les différents cônes sur la chaussée, dispositif caractérisé en ce que le plan de guidage incliné est une bande transporteuse sans fin (1) avec une première courroie crantée (4) passant sur deux premiers cylindres de renvoi (7, 8), le cylindre inférieur (8) étant muni d'un moyen d'entraînement (20) et la pile de cônes se trouve sur un châssis de support monté parallèlement à la bande transporteuse et ayant une seconde courroie crantée (2), les différentes dents (17) des deux courroies dentées (4, 2) étant en prise par frottement pour le guidage parallèle et le maintien des différents cônes de balisage (6) et en ce que deux roues dentées (14, 15) étant prévues à l'extrémité inférieure de la bande transporteuse (1) pour ouvrir la prise par frottement entre les différents cônes de balisage et les deux courroies crantées (4, 2) et placer les cônes de balisage (6) sur la chaussée.

2. Dispositif selon la revendication 1, caractérisé en ce que la pente du plan de guidage incliné par rapport à la chaussée est de l'ordre de 60°.

3. Dispositif selon la revendication 1 ou 2, caractérisé en ce que l'entraînement est un moteur électrique (20) actionnant la première courroie crantée (4) pour distribuer les cônes de balisage.

4. Dispositif selon la revendication 3, caractérisé en ce que le moteur électrique (20) se commande à partir du siège du conducteur du véhicule à l'aide d'un bouton poussoir.

5. Dispositif selon la revendication 3, caractérisé en ce que le moteur électrique (20) est mis en oeuvre automatiquement par un relais temporisé.

6. Dispositif selon la revendication 3, caractérisé en ce que le moteur électrique (20) est mis en oeuvre par un disque à came (24) ou par un compteur comptant les tours de roue.

7. Dispositif selon l'une des revendications 1 à 6, caractérisé en ce que l'écartement entre les cônes de balisage (6) placés sur le sol est réglable.
